# EUROPÄISCHE PATENTSCHRIFT

(11) **EP 1 347 096 B1**
(45) Veröffentlichungstag und Bekanntmachung des Hinweises auf die Patenterteilung: **05.08.2009**
(21) Anmeldenummer: 03005020.7
(22) Anmeldetag: 06.03.2003
(51) Int. Cl.: D21F 5/04

(54) **Vorrichtung zum Trocknen von Papierbahnen, insbesondere Tissuepapierbahnen**
Device for drying paper webs, in paticular tissue paper webs
Dispositif pour sécher des bandes de papier, en particulier des bandes de papier tissu

(30) Priorität: 19.03.2002 AT 4112002
(43) Veröffentlichungstag der Anmeldung: 24.09.2003
(73) Patentinhaber: Andritz AG, 8045 Graz (AT)
(72) Erfinder: Promitzer, Wolfgang, Ing., 8020 Graz (AT); Hiebaum, Johann, 8401 Kalsdorf (AT)
(74) Vertreter: Schweinzer, Friedrich

(56) Entgegenhaltungen:
- EP-A- 0 905 311
- FR-A- 1 233 585
- US-A- 3 163 502
- US-A- 5 410 819

## Beschreibung

Die Erfindung betrifft eine Vorrichtung zum Trocknen von Papierbahnen, insbesondere Tissuepapierbahnen, mit einem Trockenzylinder, welcher von einer Trockenhaube zur Aufblasung von Heißluft umschlungen wird, einer Heißluftzufuhr, welche in einen Düsenkorb mündet und einem um den Düsenkorb herum befindenden Haubengestell.

Derartige Anlagen werden auch Yankeezylinder und Yankeehaube genannt und seit langem im Bereich der Tissuepapiererzeugung eingesetzt. Zur Erzielung einer hohen Durchsatzleistung sowie einer guten Qualität werden hohe Ausblastemperaturen der Heißluft benötigt. Zur Zeit sind Trockenhauben mit Temperaturen bis zu ca. 500 °C im Einsatz, wobei Beschränkungen vor allem durch das Material gegeben sind. Insbesondere treten auch Nachteile durch unterschiedliche Abstände zwischen Trockenzylinder und Trockenhaube während des Betriebes auf, die zu ungleichmäßiger Trocknung führen.

Die EP 0 905 311 A2 offenbart eine Vorrichtung mit einer Hochtemperaturhaube gemäß dem Oberbegriff des Anspruchs 1. Diese Trockenhaube ist für Temperaturen über 1000 °F (ca. 538 °C) vorgesehen. Die einzelnen Ausblasdüsen sind hier von den Seitenwänden des Haubengestells entkoppelt. Dadurch wird eine Ausdehnung quer zur Maschinenlaufrichtung ermöglicht

Ziel der Erfindung ist es somit eine Vorrichtung zur effizienten, gleichmäßigen Trocknung einer Papierbahn, insbesondere Tissuepapierbahn, bei hohen Temperaturen zu schaffen.

Dies erfolgt erfindungsgemäß dadurch, dass die Heißluftzufuhr und der Düsenkorb vom Haubengestell entkoppelt sind. Durch diese Entkoppelung wird eine freie Bewegung der heißen Bauteile, wie Düsenkorb und Zuluftkanal möglich. Erfindungsgemäß wird der Düsenkorb in einem oberen Punkt im Gehäuse drehbar und in einem unteren Punkt im Haubengestell gleitend gelagert, somit sind Düsenkorb und Haubengestell frei gegeneinander bewegbar. Der untere (Auflage-) Punkt kann einstellbar sein.

Dadurch ist eine freie Bewegung des Düsenkorbes während der Aufheizung bzw. Abkühlung möglich, ohne Spannungen zu erzeugen und es kann immer ein gleichmäßiger, gegebenenfalls auch einstellbarer, Abstand zwischen Zylinder und Haube erzielt werden. Wenn vorteilhafterweise das Gehäuse und der Düsenkorb an unterschiedlichen Seiten (Triebseite bzw. Führerseite) quer zur Papierbahn fixiert sind, kann die Ausdehnung quer zur Papierbahn minimiert werden.

Soll zusätzlich eine Verstellmöglichkeit des Abstandes zwischen Trockenzylinder und Trockenhaube während des Betriebes erreicht werden, werden erfindungsgemäß eine Antriebseinheit und ein Abstandsensor vorgesehen.
Besonders vorteilhaft ist es, wenn der Abstand zwischen Trockenhaube und Trockenzylinder im Betrieb bei hohen Ausblastemperaturen, insbesondere über 550 °C, beispielsweise bis zu 700 °C, im wesentlichen überall gleich groß ist.

Die Erfindung wird nun anhand der Zeichnungen beispielhaft beschrieben, wobei Fig. 1 schematisch den Aufbau eines Trockners mit Trockenzylinder und Trockenhaube, Fig. 2 eine Haubenhälfte im kalten Zustand, Fig. 3 eine Haubenhälfte analog Fig. 2, jedoch mit warmen Düsenkorb, Fig. 4 eine analoge Ansicht mit warmen Düsenkorb und warmen Haubengestell, Fig. 5 den Bereich eines Auflagers der Haube und Fig. 6 den Bereich eines weiteren Auflagers der Haube darstellt.
Fig. 1 zeigt den schematischen Aufbau einer Trockungsanlage für Papier, insbesondere Tissuepapier. Die Papierbahn wird um einen Trockenzylinder 1 geführt, der von einer ersten Haubenhälfte 2 und einer zweiten Haubenhälfte 3 umschlungen wird. Auf das Papier wird Heißluft aus einer Leitung 4 , 4' geblasen. Die abgekühlte Luft wird über eine Leitung 5, 5' abgeführt. Die Heißlufttemperaturen bewegen sich heute bei etwa 300 °C bis 500 °C wodurch sich eine Wasserverdampfung von ca. 90 kg_{w}/m²h bzw. 160 kg_{w}/m²h ergibt. Ziel ist es aber, die Ausblastemperatur auf 600 °C bzw. 700 °C zu erhöhen, wodurch sich Wasserverdampfungsraten von über 200 kg_{w}/m²h ergeben. Bei diesen hohen Temperaturen jedoch kommt es durch die Wärmeausdehnung der Haube zu ungewollten geometrischen Verhältnissen. So verändert sich der Spalt zwischen Trockenzylinder 1 und Haube 2, 3 derart, dass am unteren Ende größere Spalte entstehen, während am oberen Ende die Haubenteile 2, 3 an Zylinder 1 schleifen können und somit sowohl Papierbahn als auch den Zylinder 1 beschädigen können.
In Fig. 2 ist die zweite Haubenhälfte 3 einer Trocknungsanlage dargestellt. Man erkennt die Heißluftzufuhr 4 und die Abluftleitung 5. Die Heißluftleitung 4 mündet in den Düsenkorb 9 und strömt über eine Reihe von Düsen auf das am Trockenzylinder 1 laufende Papier. Um den Düsenkorb 9 herum befindet sich das Haubengestell 10. Im kalten Zustand von Düsenkorb 9 und Haubengestell 10 ergibt sich am Haubenscheitel 11 ein geringerer Abstand als am Haubenende 12, um bei Betriebszustand den bestmöglichen Haubenabstand vom Zylinder zu erzielen.
Die Wärmeausdehnung wird in Fig. 3 dargestellt, wobei hier im Anfahrvorgang erst der Düsenkorb 9 auf ca. 600 - 700 °C aufgeheizt wird. Als obere Grenze sind hier lediglich die Materialeigenschaften der verwendeten Bleche anzusehen. Um eine gefahrlose Ausdehnung zu ermöglichen und um Wärmespannungen weitestgehend zu vermeiden, werden erfindungsgemäß Düsenkorb 9 und Haubengestell 10 voneinander entkoppelt. Der Düsenkorb 9 wird nunmehr im Bereich des Scheitels 11 in einem Lager 13 drehbar am Hauptträger des Haubengestells 10 gelagert. Im unteren Haubenbereich liegt der Düsenkorb 9 auf einem weiteren Träger 14 gleitbar auf. Damit bewegt sich der Düsenkorb bei Erwärmung in Richtung der Pfeile 15 (gleitet auf Träger 14 entlang), Pfeil 16 am unteren Ende 12 in Richtung vom Zylinder 1 weg und Pfeil 17 am oberen Ende 11 leicht auf den Zylinder 1 zu.
Fig. 4 zeigt nun den Zustand, in dem sich auch das Haubengestell 10 erwärmt. Das obere Lager 13 wird in Richtung des Pfeiles 18, d.h. zur anderen Haubenhälfte hin verschoben. Damit wird der Abstand zwischen Haube und Zylinder wieder vergrößert. Im unteren Bereich 12 wird die gesamte Haubenhälfte 3 in Richtung 18' verschoben, so dass der Abstand hier wieder zurückgeht. Um den Abstand zwischen Haube und Zylinder optimal einzustellen, ist das Gleitlager 14 in einem Schlitz 19 verschieb- und einstellbar angeordnet. Wenn hier ein Antrieb vorgesehen wird, kann der Abstand auch bei Betrieb der Anlage immer optimal eingestellt werden.
In Fig. 5 ist die Einstellmöglichkeit detaillierter dargestellt, wobei unterschiedliche Positionen, die sich insbesondere durch die Wärmeausdehnung ergeben, eingezeichnet sind. Die ausgezogenen Linien stellen den Zustand bei Betriebstemperatur und die strichlierten Linien im kalten Zustand dar. Besonders gut erkennt man in dieser Figur das untere Auflager 14 des Düsenkorbes 9, das gleitend ausgeführt ist, wobei die Lagerstelle im Haubengestell 10 in einem Schlitz 19 verschieb- bzw. einstellbar ausgeführt ist.
Fig. 6 zeigt die Verschiebung des oberen Lagers 13 durch die Ausdehnung des Haubengestells 10 und Verschiebung in Richtung Zylindermitte. Über das drehbare Gelenk 13 zieht das Haubengestell 10 dann den Düsenkorb 9 mit. Durch diese Konstruktion werden die beiden entgegengesetzt wirkenden Ausdehnungen kompensiert.
Als Material für das Gestell wird üblicherweise rostfreier Stahl (1.4571) oder Corten A verwendet. Für den Düsenkorb wird ein Material eingesetzt, das auch bei den hohen Temperaturen ausreichende Festigkeiten aufweist, wie z. B. 1.4835.
Um die Ausdehnungen quer zur Papierbahn zu minimieren, wird das Haubengestell 10 auf der Triebseite der Papiermaschine und der Düsenkorb 9 auf der Führerseite der Maschine fixiert. Auch hier wird die Ausdehnung durch die unterschiedlichen Orte der Fixierung minimiert.

## Patentansprüche

1. Vorrichtung zum Trocknen von Papierbahnen, insbesondere Tissuepapierbahnen, mit:
- einem Trockenzylinder (1), welcher von einer Trockenhaube (2, 3) zur Aufblasung von Heißluft umschlungen wird;
- einer Heißluftzufuhr (4), welche in einen Düsenkorb (9) mündet; und
- einem um den Düsenkorb (9) herum sich befindenden Haubengestell (10);
**dadurch gekennzeichnet, dass** die Heißluftzufuhr (4) und der Düsenkorb (9) vom Haubengestell (10) entkoppelt sind, wobei der Düsenkorb (9) in einem oberen Punkt (13) im Haubengestell (10) drehbar und in einem unteren Punkt (14) im Haubengestell (10) gleitend gelagert ist und somit Düsenkorb (9) und Haubengestell (10) frei gegeneinander bewegbar sind.

2. Vorrichtung nach Anspruch 1, **dadurch gekennzeichnet, dass** der untere Auflage- Punkt (14) einstellbar ist.

3. Vorrichtung nach einem der Ansprüche 1 oder 2, **dadurch gekennzeichnet, dass** Haubengestell (10) und Düsenkorb (9) an unterschiedlichen Seiten wie Triebseite bzw. Führerseite quer zur Papierbahn fixiert sind.

4. Vorrichtung nach einem der Ansprüche 1 bis 3, **dadurch gekennzeichnet, dass** eine Antriebseinheit und ein Abstandsensor zur Verstellung des Abstandes zwischen Trockenzylinder (1) und Trockenhaube (2, 3) während des Betriebes vorgesehen sind.

5. Vorrichtung nach einem der Ansprüche 1 bis 4, **dadurch gekennzeichnet, dass** der Abstand zwischen Trockenhaube (2, 3) und Trockenzylinder (1) im Betrieb bei hohen Ausblastemperaturen, insbesondere über 550 °C, beispielsweise bis zu 700 °C, im wesentlichen überall gleich groß ist.

## Claims

1. Device for drying paper webs, especially tissue paper webs, with
- a dryer cylinder (1), which is wrapped by a dryer hood (2, 3) for impingement of hot air;
- a hot air feed (4), discharging into a nozzle basket (9), and
- a hood frame (10) around the nozzle basket (9),
**characterised by** the hot air feed (4) and the nozzle basket (9) being uncoupled from the hood frame (10), with the nozzle basket (9) being supported pivotable at an upper point (13) in the hood frame (10) and being supported sliding at a lower point (14) in the hood frame (10), so that the nozzle basket (9) is movable in relation to the hood frame (10).

2. Device according to Claim 1, **characterised by** the lower support point (14) being adjustable.

3. Device according to one of the Claims 1 or 2, **characterised by** the hood frame (10) and the nozzle basket (9) being fixed at different sides, such as drive side and front side, respectively, crosswise to the paper web.

4. Device according to one of the Claims 1 to 3, **characterised by** a drive unit and a gap sensor being provided for adjustment of the gap between the dryer cylinder (1) and the dryer hood (2, 3) during operation.

5. Device according to one of the Claims 1 to 4, **characterised by** the gap between the dryer hood (2, 3) and the dryer cylinder (1) being essentially uniform at all points in operation at high impingement temperatures, especially above 550°C, for instance up to 700°C.

## Revendications

1. Dispositif pour le séchage des nappes de papier, surtout de papier ouate, avec
- un cylindre sécheur (1), entouré par une hotte de séchage (2, 3) pour le soufflage d'air chaud,
- une alimentation à air chaud (4), débouchant dans un panier à buses (9), et
- un bâti de hotte (10) disposé autour du panier à buses (9),
**caractérisé en ce que** l'alimentation à air chaud (4) et le panier à buses (9) sont découplés du bâti de hotte (10), le panier à buses (9) étant supporté de façon rotative à un point supérieur (13) du bâti de hotte (10) et de façon glissante à un point inférieur (14) du bâti de hotte (10), de sorte que le panier à buses (9) soit amovible par rapport au bâti de hotte (10).

2. Dispositif selon la revendication 1, **caractérisé en ce que** le point de support inférieur (14) est ajustable.

3. Dispositif selon l'une des revendications 1 ou 2, **caractérisé en ce que** le bâti de hotte (10) et le panier à buses (9) sont fixés à des côtés différents, par exemple, au côté commande, respectivement au côté conducteur, en travers de la nappe de papier.

4. Dispositif selon l'une des revendications 1 à 3, **caractérisé en ce qu'**une unite de commande et un capteur d'espacement est prévu pour ajuster l'espacement entre le cylindre sécheur (1) et la hotte de séchage (2, 3) pendant l'exploitation.

5. Dispositif selon l'une des revendications 1 à 4, **caractérisé en ce que** l'espacement entre la hotte de séchage (2, 3) et le cylindre sécheur (1) est essentiellement uniforme à tous les points en service à des hautes températures de soufflage, surtout au-dessus de 550°C, par exemple jusqu'à 700°C.
